# FASCICULE DE BREVET EUROPEEN

(11) **EP 1 818 636 B1**
(45) Date de publication et mention de la délivrance du brevet: **18.11.2015**
(21) Numéro de dépôt: 07300785.8
(22) Date de dépôt: 09.02.2007
(51) Int. Cl.: F26B 17/14

(54) **Dispositif et procédé de séchage de granules à base de poudre et de liant**
Vorrichtung und Verfahren zum Trocknen von Granulat auf der Basis von Pulver und Bindemittel
Device and method for drying granules based on powder and binder

(30) Priorité: 09.02.2006 FR 0650472
(43) Date de publication de la demande: 15.08.2007
(73) Titulaire: PRP Holding, 75755 Paris (FR)
(72) Inventeur: DOUBRE, Bernard, 35290, SAINT ONEN LA CHAPELLE (FR); LE TARNEC, Claude, 56580, BREHAN (FR)
(74) Mandataire: Michelet, Alain

(56) Documents cités:
- WO-A-2005/080895
- DE-A1- 3 732 402
- DE-U1- 29 508 283
- FR-A- 821 091
- FR-A- 822 311
- FR-A- 991 916
- FR-A- 1 514 518
- FR-A- 2 646 749
- FR-A- 2 664 030
- FR-A1- 2 778 120
- GB-A- 1 172 523
- US-A- 3 140 985
- US-A- 3 172 823
- US-A- 4 329 202

## Description

La présente invention concerne le domaine du séchage de granulés ou grains à base de poudre et de liant.

La production de granulés à base de poudre et de liant, le plus souvent liquide, conduit à l'obtention de granulés malléables, pouvant comprendre jusqu'à 25% d'humidité il est donc préférable de sécher ces granulés pour éliminer l'humidité résiduelle excessive qui rendrait leur ensachage impossible.

De tels granulés peuvent être réalisés à base de minéraux associés ou non avec d'autres poudres, par exemple à base de matière organique ; ces granulés pouvant être utilisés comme conditionneurs de sols ou pour la nutrition animale.

Le traitement et le dispositif de l'invention sont bien adaptés à des granulés obtenus à partir d'un mélange de carbonate de calcium, de chlorure de sodium, d'argile, de dolomie, d'oxyde de magnésium, de sulfate ou de chlorure de potasse, de matière organique, de matière azotée minérale, etc. et d'oligo-éléments associés à un liant du genre mélasse ou lignosulfonate. En outre, les granulés ont en grande majorité une forme sensiblement arrondie et une granulométrie comprise entre 1 et 8 mm. De préférence, dans le produit granulé obtenu, au moins 90% en poids des particules ont une granulométrie dans la taille nominale, et par exemple proche de 3 mm. Ce produit présente un taux de poussières inférieur à 2,5% en poids ; sa densité est proche de 1,1 et les granulés constitutifs ont une dureté permettant d'assurer l'intégrité du produit pendant la manutention, le transport et l'utilisation, par exemple une dureté de 34,3N (3,5kgf).

Le traitement de ces granulés pose des problèmes spécifiques dus à leur composition et à leur texture. Plus précisément, avant séchage, ces granulés sont fragiles et ont tendance à se déformer et à s'agglomérer les uns aux autres, ils sont dits malléables. En effet, au contraire des grains de céréales, les granulés à base de poudre et de liant, humides, sont malléables et déformables avant séchage, sensibles à l'écrasement, et présentent un comportement physique de fluide, comparable au comportement d'une boue. A titre d'exemple, lorsqu'ils sont maintenus au repos sur une surface horizontale, ils s'étalent progressivement, perdant leur relief jusqu'à former une nappe. Dans les séchoirs à céréales, des prises en masse analogues conduiraient à ralentir l'écoulement des grains jusqu'à produire le colmatage.

Il importe donc de définir un procédé et un dispositif de séchage qui conserve approximativement la forme des granulés et surtout leur individualité et évite qu'ils ne se collent les uns aux autres.

Pour sécher de tels granulés, un séchoir à lit fluidisé a été utilisé dans le procédé de fabrication de granulés décrit dans la demande de brevet français FR 2778120 déposée le 30 avril 1998. Un séchoir comprenant les caractéristiques du préambule de la revendication 1 est décrit dans la demande de brevet FR 2646749. Néanmoins, ce type de séchoir est encombrant, et sa mise en oeuvre implique une grande consommation d'énergie.

Le demandeur a donc cherché à mettre au point un autre type de séchoir, apte à fonctionner en continu peu encombrant, à faible consommation d'énergie, adapté aux propriétés physiques particulières des granulés et peu bruyant.

Les tubes sécheurs, utilisés pour le séchage des engrais, à haute température, ne sont pas adaptés au séchage des granulés car ils sont encombrants, bruyant et impliquent une grande consommation d'énergie. Ils ne répondent donc pas aux exigences que s'est fixé le demandeur.

Le demandeur a observé que les séchoirs utilisés pour le séchage des grains comme les céréales ne sont pas non plus adaptés au séchage des granulés à base de poudre et d'un liant, du fait des propriété physiques des granulés.

Les séchoirs utilisés pour le séchage des grains comme ceux des céréales, ou séchoirs à colonnes, sont équipés de gaines permettant la diffusion d'air dans la masse du produit à sécher. Ces séchoirs fonctionnent selon le principe des courants croisés, et produisent un courant d'air chaud permettant un séchage par entraînement de l'eau contenue dans le produit.

Ce type de séchoir est donc destiné à sécher les grains de céréales qui présentent à l'extérieur, une gaine cellulosique qui leur confère une grande rigidité. Ces grains ont un comportement de solide lorsqu'ils s'écoulent dans le séchoir entre les gaines. Du fait des températures mises en oeuvre dans ces séchoirs et de la structure des gaines utilisées, ces séchoirs ne sont pas adaptés au séchage des granulés à base de poudre et de liant, qui, comme il a été indiqué plus haut, possèdent des caractéristiques physiques différentes.

De plus, ce type de séchoir pour céréales est destiné à réduire l'humidité depuis un taux d'humidité d'environ 40% jusqu'à un taux d'humidité d'environ 15%. Au contraire, pour obtenir des grains manufacturés industriellement, il faut pouvoir atteindre, selon l'invention, une humidité résiduelle de 5% à 0,5% ou moins.

Le demandeur a mis au point un séchoir répondant aux contraintes citées ci-dessus, et permettant en particulier de sécher des granulés malléables en début de séchage, jusqu'à une humidité résiduelle de 5%, à 0,5% ou moins, tout en limitant l'encombrement et la consommation d'énergie par rapport aux séchoirs utilisés antérieurement.

L'invention a pour objet un séchoir pour granulés tel que défini dans le jeu de revendications, lesdits granulés sont obtenus à partir d'une poudre et d'un liant. Ledit séchoir comprenant notamment :
- une colonne verticale de séchage, dans laquelle les granulés s'écoulent par gravité depuis le sommet de la colonne, jusqu'à la base de la colonne,
- un moyen d'amenée d'air dans la colonne de séchage, dont la température et la vitesse sont contrôlées, disposé latéralement par rapport à une paroi de ladite colonne de séchage,
- un moyen d'évacuation d'air usé provenant de la colonne, disposé latéralement par rapport à une paroi de ladite colonne, opposée à la paroi associée au moyen d'amenée d'air, et
- des gaines, disposées dans la colonne de séchage entre les moyens d'amenée d'air et d'évacuation d'air, des ouvertures étant aménagées dans les parois de la colonne de séchage, aux extrémités de ces gaines pour les faire communiquer avec les moyens d'amenée d'air et d'évacuation d'air usé.

Selon l'invention, les gaines forment un cylindre dont la droite génératrice dessine, dans un plan perpendiculaire à l'axe principal longitudinal (XX) dudit cylindre, un losange tronqué dans sa partie inférieure.

Le séchoir tel que défini en revendication 1 permet le séchage de granulés malléables, facilement déformables, à base de poudre et de liant, pouvant comprendre avant séchage, 20%, et même 25% d'humidité. L'utilisation du séchoir dans ces conditions, pour le séchage de granulés constitue un autre objet de l'invention.

Dans le séchoir tel que défini ci-dessus, le contrôle de la vitesse et de la température de l'air provenant du moyen d'amenée d'air, permet de limiter la consommation d'énergie du séchoir par rapport à un séchoir à lit fluidisé, ou à un tube sécheur.

Selon l'invention, les gaines sont disposées en quinconce au sein la colonne de séchage. Cette disposition particulière des gaines permet d'améliorer l'écoulement des granulés au sein de la colonne verticale de séchage. En effet, grâce à cette disposition des gaines, des granulés qui entrent simultanément dans le séchoir, en ressortent également simultanément, de sorte que l'on observe pour l'ensemble des granulés, une vitesse de progression très proche voire identique, au sein de la colonne de séchage.

Ainsi, les caractéristiques particulières des gaines contribuent à assurer un écoulement des granulés sensiblement constant sur toute la hauteur de la colonne de séchage, en évitant tout risque de colmatage de la colonne par une agglomération des granulés.

Pour améliorer encore l'écoulement des granulés dans la colonne de séchage, l'axe principal longitudinal (XX) des gaines est de préférence perpendiculaire à la direction de l'écoulement des granulés dans le séchoir.

Le séchoir objet de l'invention peut comprendre en outre, des demi-gaines disposées dans la colonne de séchage entre les moyens d'amenée d'air et d'évacuation d'air, des ouvertures étant aménagées dans les parois associées de la colonne aux extrémités de ces gaines pour les faire communiquer avec les moyens d'amenée d'air et d'évacuation d'air, lesdites gaines étant adossées sur toute leur longueur à une paroi de la colonne de séchage et formant un demi losange tronqué en sa partie inférieure dans un plan perpendiculaire à l'axe principal longitudinal (XX) des demi-gaines.

De préférence, les extrémités des gaines, en contact avec les parois de la colonne sont équipées, dans leur partie supérieure, de déflecteurs permettant de guider l'écoulement des granulés vers le centre de la colonne.

De manière préférée, chaque gaine possède une section de forme et de taille identiques.

A l'intérieur des moyens d'amenée d'air et de sortie d'air, au moins un plancher étanche aux gaz peut être disposé, permettant de diviser chacun des moyens d'amenée d'air et de sortie d'air en au moins deux compartiments, séparés de façon étanche, de sorte à pouvoir contrôler, dans chaque compartiment, la température et la vitesse d'amenée d'air dans la colonne d'une part et la température et la vitesse d'évacuation d'air usé de la colonne d'autre part.

Ce mode de réalisation permet de disposer de plusieurs étages dans la colonne, dans lesquels la température et la vitesse de l'air sont différentes.

L'invention a également pour objet un procédé de séchage de granulés obtenus à partir de matière première en poudre et d'un liant, ledit procédé comprenant les étapes successives suivantes :
(a) un traitement thermique des granulés par de l'air dont la température est comprise entre 80°C et 100°C, pendant 10 à 30 minutes,
(b) un traitement thermique des granulés par de l'air dont la température est comprise entre 130°C et 220°C, pendant 30 à 120 minutes, et
(c) un traitement thermique des granulés par de l'air dont la température est comprise entre 80°C et 175°C pendant 30 à 60 minutes,
de sorte que, à l'issue du traitement, les granulés présentent une humidité relative inférieure ou égale à 5%.

En effet, une humidité résiduelle inférieure à 5% et même inférieure à 1% peut être nécessaire pour assurer le maintien et l'intégrité des grains formés.

Le traitement thermique des granulés à l'étape (a), à une température d'environ 100°C conditionne la surface des granulés pour empêcher la prise en masse pour la manipulation suivante.

Le procédé décrit ci-dessus peut avantageusement être mis en oeuvre dans un séchoir tel que défini plus haut.

Comme cela est illustré dans l'exemple ci-dessous, le procédé objet de l'invention permet d'obtenir des granulés dont l'humidité, en fin de traitement, est de 1 % ou moins pour certains produits, de sorte à assurer le maintien et l'intégrité des grains formés.

De préférence, à l'issue du traitement, les granulés présentent une humidité relative égale à 1%, 0,5% ou moins.

Pour parvenir à un degré d'humidité plus faible à l'issue du traitement, l'homme du métier peut réaliser des ajustements du procédé objet de l'invention, par exemple en faisant varier la durée de chaque étape de traitement au sein des gammes définies ci-dessus, jusqu'à obtenir des granulés présentant le taux d'humidité recherché.

De préférence, ledit procédé comprend une étape (d) de refroidissement à l'issue de l'étape (c), consistant à traiter les granulés par de l'air à température ambiante, jusqu'à ce que les granulés atteignent une température de 30°C à 60 °C.

Le procédé de séchage objet de l'invention, peut être inclus dans un procédé de fabrication de granulés, tel que décrit, par exemple, dans la demande de brevet français FR 2778120 déposée le 30 avril 1998.

Ainsi, le procédé de séchage objet de l'invention peut être inclus dans un procédé de fabrication de granulés à partir de matière(s) première(s) en poudre, en particulier pour la fabrication de compléments minéraux pour le sol ou l'alimentation animale, caractérisé en ce qu'il consiste :
- à mélanger la ou les matières premières en poudre avec un liant sous forme liquide,
- à soumettre ledit mélange liant/poudre à l'action d'un dispositif de mise en forme pour le conformer en cordon cylindrique de diamètre défini,
- à fabriquer des granulés en sectionnant le cordon cylindrique selon des tronçons de longueur voisine de leur diamètre,
- à faire rouler les granulés obtenus sur eux-même pour leur conférer une forme générale arrondie ou sensiblement arrondie, puis
- à sécher les granulés en mettant en oeuvre le procédé de séchage tel que défini ci-dessus.

L'invention concerne également l'utilisation d'un séchoir tel que défini ci-dessus, pour sécher des granulés comprenant au moins 90% en poids, par rapport au poids total du liant, d'un produit en poudre, et le complément en poids étant constitué d'un liant liquide.

De préférence, le séchoir tel que défini ci-dessus est utilisé pour sécher des granulés jusqu'à obtenir des granulés dont l'humidité, en fin de traitement, est de 5%, et même 1% ou moins pour certains produits, de sorte à assurer le maintien et l'intégrité des grains formés.

A titre d'exemple, les granulés peuvent être obtenus à partir d'un mélange de carbonate de calcium, de chlorure de sodium, d'argile, de dolomie, d'oxyde de magnésium, de sulfate ou de chlorure de potasse, de matière organique, de matière azotée minérale, etc., et d'oligo-éléments associés à un liant du genre mélasse ou lignosulfonate, sous forme liquide.

L'invention sera en outre illustrée sans être aucunement limitée par la description ci-après, en référence aux dessins annexés dans lesquels :
La **figure 1** est une vue schématique en coupe, illustrant un séchoir conforme à l'invention
La **figure 2** est une vue partielle en coupe selon un plan perpendiculaire à l'axe principal longitudinal des gaines, illustrant la répartition des gaines et des demi-gaines au sein de la colonne de séchage. Les parties supérieures et inférieures de la figure 2, en pointillés indiquent les emplacement respectifs de la partie haute et de la partie basse de la colonne de séchage, non représentées sur cette figure.
La **figure 3** est une vue partielle en perspective représentant les gaines destinées à être placées dans une colonne de séchage.

Le séchoir illustré sur la figure 1 comprend une colonne de séchage verticale 1 au sommet de laquelle est disposée un caisson de réserve 11 des granulés humides. A la base de la colonne, un caisson de récupération 12 des granulés est prévu. Les granulés s'écoulent dans la colonne de séchage 1 par gravité depuis la cellule de stockage 11 jusqu'à la cellule de récupération 12, en rencontrant sur leur trajet les gaines 4 et demi-gaines 6 disposées dans la colonne de séchage 1.

Comme cela apparaît sur la figure 2, les gaines 4 et demi-gaines 6 sont disposées en quinconce au sein de la colonne de séchage 1, de sorte que les granulés s'écoulent de manière optimale. En effet, grâce à cette disposition des gaines 4 et demi-gaines 6, des granulés qui entrent simultanément dans le séchoir, en ressortent également simultanément, de sorte que l'on observe pour l'ensemble des granulés, une vitesse de progression très proche voire identique, au sein de la colonne de séchage 1.

Le long d'une des parois de la colonne de séchage 1, un caisson d'air chaud 2 est disposé. Ce caisson d'air chaud 2 comprend une ouverture 21 permettant l'entrée d'air atmosphérique, et un cyclone 22 permettant une entrée d'air chaud dans le caisson d'air chaud 2.

Le long de la paroi de la colonne de séchage 1, opposée à la paroi associée au caisson d'air chaud 2, est disposé un caisson d'air usé 3, comprenant une ouverture 31 équipée d'un ventilateur 32 permettant de chasser l'air usé dans l'atmosphère.

Au dessous du caisson d'air usé 3 est disposé un caisson d'air atmosphérique 9, séparé du caisson d'air usé 3, et muni d'une entrée d'air atmosphérique 91.

Des gaines 4 et demi gaines 6 de refroidissement sont disposées transversalement à la base de la colonne de séchage 1, et comprennent une ouverture communiquant avec le caisson d'air atmosphérique 9, et une ouverture communiquant avec un compartiment 23 du caisson d'air chaud 2.

Ainsi, l'air atmosphérique introduit par l'ouverture 91 du caisson d'air atmosphérique 9 traverse les gaines 4 et demi gaines 6 de refroidissement, refroidit ainsi les granulés séchés qui se présentent à leur contact, puis est évacué dans un compartiment 23 du caisson d'air chaud 2.

L'air ainsi réchauffé par les granulés est ensuite dépoussiéré par le cyclone 22 avant d'être recyclé dans le caisson d'air chaud 2, et pénètre dans les gaines 4 et demi gaines 6 de séchage respectivement par les ouvertures 41 et 61 prévues à cet effet. L'air chaud traversant les gaines 4 et demi gaines 6 de séchage va permettre le séchage des granulés qui se présentent à leur contact, puis sera évacué, par des ouvertures 42 et 62 en direction du caisson d'air usé 3, pour ensuite s'échapper dans l'atmosphère par l'ouverture 31 du caisson d'air usé équipé d'un cyclone 32.

La colonne de séchage 1 est séparée en différents étages 13 permettant une régulation individuelle de la température et de la vitesse de l'air traversant les gaines 4 et demi-gaines 6.

Comme cela a été rappelé ci-dessus, les granulés humides sont malléables et déformables et ont un comportement de liquide lors de leur entrée dans la colonne de séchage 1.

Pour permettre un écoulement optimal des granulés et éviter un colmatage du séchoir par les granulés humides qui ont tendance à s'agglomérer, les gaines 4 et demi gaines 6 ont une forme et une disposition précises au sein de la colonne de séchage.

Dans l'exemple représenté sur la figure 2, l'axe principal longitudinal (XX) des gaines 4 et demi-gaines 6 est perpendiculaire à la direction de l'écoulement des granulés dans le séchoir, les gaines 4 et demi gaines 6 sont disposées en quinconce au sein de la colonne de séchage et forment respectivement un losange 5 et un demi losange 7, tronqués dans leur partie inférieure. Les gaines 4 d'une part, et les demi-gaines 6 d'autre part possèdent, de plus une taille et une forme similaires entre elles.

Ainsi, l'espace ménagé entre les colonnes, au travers duquel les granulés progressent est approximativement constant, quelque soit le niveau considéré. Ainsi, dans leur progression les grains ne rencontrent aucun rétrécissement qui serait susceptible de les comprimer les uns contre les autres, tendant à les déformer ou à les agglomérer.

Sur la figure 3 les flèches F représentent la direction d'écoulement des granulés à sécher.

L'air chaud et sec est introduit dans la direction G par les ouvertures 41 et 61 et l'air chargé d'humidité est évacué par les ouvertures 42 et 62.

Les flèches H représentent la circulation de l'air au sein des granulés.

Les gaines 4 représentées en coupe sur la figure 2, selon un plan perpendiculaire à l'axe principal longitudinal des gaines, forment un losange 5 tronqué en partie inférieure, possédant les dimensions suivantes :
- L'espace A entre les sommets « supérieurs » de deux losanges est égal à 375 mm,
- L'espace B entre les sommets « latéraux » de deux losanges est égal à 200mm
- L'espace C entre les sommets « latéraux » d'une gaine et d'une demi-gaine est égal à 175mm
- L'angle α du sommet supérieur de chaque losange est égal à 51°51'
- La largeur maximale D d'un losange est égale à 134mm,
- La troncature de chaque losange a une dimension E de 95mm.
- Les demi gaines 7 ont des caractéristiques identiques à une gaine formée par coupure selon un axe vertical passant par son sommet.

Ces caractéristiques particulières, permettent un écoulement des granulés sensiblement constant sur toute la hauteur de la colonne de séchage 1.

La suite de la description concerne un essai de séchage de granulés mettant en oeuvre un procédé et un dispositif conformes à l'invention.

### A) Caractéristiques du séchoir utilisé pour l'essai

### 1.1 Colonne de séchage

Le séchoir comporte :
- un caisson, dit de réserve, d'une hauteur de 1m,
- six caissons de séchage de section 500mm x 555mm et de hauteur 500mm.
- un caisson inférieur avec gaines de décompression,
- un extracteur à 5 vis d'archimède.

Les vis sont entraînées par un moto-réducteur commandé séquentiellement par un programmateur permettant de sélectionner un pourcentage de fonctionnement et donc de régler le débit d'extraction de produit.

Chaque caisson de séchage comporte deux rangées de gaines :
- une rangée supérieure de 4 gaines et de 2 demi gaines,
- une rangée inférieure de 5 gaines.

L'entraxe des gaines est de 110 mm et l'épaisseur de couche est de 250 mm.

Les caractéristiques du séchoir sont les suivantes :
- volume d'une gaine : 0,0022m³,
- section d'entrée : 1963 mm²,
- section d'attaque du produit : 0,0275m²,
- angle au sommet : 55°.

Les contenances des différents caissons sont les suivantes :
- réserve : 0,278m³,
- caissons de séchage 0,833m³,
- caisson tampon inférieur 0,139m³,
- volume total : 1,249m³.
- volume des gaines par caisson : 0,022m³,
- volume total utile de séchage : 0,701m³,
- volume total utile : 1,106m³
- volume total utile de séchage : 0,701m³
- volume total utile : 1,106m³
- coefficient de remplissage : 0,89.

### 1.2 Ventilation - Production d'air chaud :

Chaque caisson de séchage est équipé d'un ventilateur centrifuge d'une puissance installée de 1,5kW et d'une batterie électrique d'une puissance de 7kW placée au refoulement. Une sonde de température est placée dans chaque caisson, et permet de mesurer la température d'air chaud. Des thermocouples sont installés dans chaque sortie pour permettre le contrôle de la température d'air usé. Un collecteur rassemble les sorties d'air usé. Il sert à mesurer le débit d'air global à l'aide d'une sonde anémométrique.

Le séchoir comprend également un générateur d'air chaud complémentaire au fuel, alimentant l'aspiration des ventilateurs aux alentours de 100°C, de sorte qu'une température de 100°C soit obtenue à l'attaque du produit. Un extracteur pneumatique et des minuteries sont également installés.

### 1.3 Manutention

Un élévateur équipé d'une trémie de chargement permet d'alimenter la colonne sécheuse.

Une bande transporteuse est disposée sous la sortie de l'extraction produit permet d'évacuer le produit sec vers un caisson que l'on peut peser pour mesurer le débit de produit.

### B. Contrôle des paramètres

Les mesures sont effectuées par un anémomètre sur le collecteur de sortie.
- Diamètre du tuyau : 150mm
- Section : 0,0177 m²
- Vitesse moyenne mesurée : 21 m/s
- Température mesurée : 5°C
- Masse volumique à température : 1,27kg/m³
- Débit volumique : 0,37m³/s
- Débit massique : 1700kg/h
- Débit spécifique : 2428kg/h.m³ de produit.

### C. Résultats

Les résultats obtenus sont regroupés dans le tableau 1 ci-dessous. Le séchage des granulés a été effectué avec une température de l'air ambiant de 7,5°C, et un débit d'air global de 1621 kg/heure. La consommation d'énergie est répartie de la manière suivante :
Elévateur : 3 kW
Ventilateurs : 9 kW
Puissance totale 78 kW
Rendement thermique : 1,28 kWh/kg eau
Rendement global : 1,51 kWh/kg eau.

Comme on peut le constater sur le tableau 1, les granulés traités dans le séchoir et selon le procédé objet de l'invention, présentent une humidité de 6% avant séchage, et de 0,56% à la fin du séchage à la sortie du séchoir.

Dans la deuxième colonne du tableau, chaque case comprend deux valeurs de températures. La valeur notée en gras est la température de l'air entrant dans la colonne de séchage, par les gaines et la valeur notée en italique est la température de l'air sortant de la colonne de séchage.

**TABLEAU 1**

| Caisson | **Temp air chaud (°C)** | Humidité % | Débit produit Kg/h | Débit évap Kg eau/h | Débit d'air Kg/h | Delta x g eau/kg | Taux saturation | KW thermique | KWh/kg eau |
|---|---|---|---|---|---|---|---|---|---|
| | *Temp Air extrait (°C)* | | | | | | | | |
| Entrée | | 6,08 | 924 | | | | | | |
| A | **100,00** | 5,94 | 923 | 1,4 | 270 | 5,1 | 75% | 7,0 | 5,1 |
| | *37,50* | | | | | | | | |
| B | **175,17** | 5,08 | 915 | 8,4 | 270 | 31,0 | 95% | 12,6 | 1,5 |
| | *43,27* | | | | | | | | |
| C | **186,57** | 3,89 | 903 | 11,3 | 270 | 41,9 | 45% | 13,5 | 1,2 |
| | *56,97* | | | | | | | | |
| D | **178,83** | 2,78 | 893 | 10,3 | 270 | 38,2 | 12% | 12,9 | 1,3 |
| | *86,83* | | | | | | | | |
| E | **176,00** | 1,75 | 884 | 9,4 | 270 | 34,6 | 9% | 12,7 | 1,4 |
| | *91,70* | | | | | | | | |
| F | **100,00** | 0,79 | 875 | 8,5 | 270 | 31,6 | 11% | 7,0 | 0,8 |
| | *68,90* | | | | | | | | |
| Sortie | | 0,56 | 873 | 2,0 | | | | | |
| TOTAL | | | | 51,3 | 1621 | | | 65, 7 | |

## Revendications

1. Séchoir en continu pour granulés malléables avant séchage, obtenus à partir d'une poudre et d'un liant, ledit séchoir comprenant :
- une colonne verticale de séchage (1), dans laquelle les granulés s'écoulent par gravité depuis le sommet de la colonne, jusqu'à la base de la colonne,
- un moyen d'amenée vertical d'air chaud (2) dans la colonne de séchage (1), disposé latéralement par rapport à une première paroi de ladite colonne de séchage (1) comprenant une base et un sommet,
- un moyen d'évacuation vertical d'air usé (3) provenant de la colonne, disposé latéralement par rapport à une seconde paroi de ladite colonne, opposée à la première paroi associée au moyen d'amenée d'air chaud (2), et
- des gaines (4), dites de séchage, disposées dans la colonne de séchage (1) entre les moyens d'amenée d'air chaud (2) et d'évacuation d'air (3), des ouvertures (41, 42) étant aménagées dans les parois de la colonne de séchage (1), aux extrémités de ces gaines (4) pour les faire communiquer avec les moyens d'amenée d'air chaud (2) et d'évacuation d'air usé (3), les gaines (4) formant un cylindre dont la droite génératrice dessine, dans un plan perpendiculaire à l'axe principal longitudinal (XX) dudit cylindre, un losange (5) tronqué dans sa partie inférieure, lesdites gaines (4) étant disposées en quinconce au sein de la colonne de séchage (1), **caractérisé en ce que** :
- des gaines (4), dites de refroidissement, similaires aux gaines de séchage, disposées à la base de la colonne (1) et communiquant entre ledit moyen d'amenée d'air chaud (2) et un caisson d'air atmosphérique (9), ledit caisson d'air atmosphérique (9) étant séparé et disposé au-dessous dudit moyen d'évacuation d'air usé (3) et de manière latérale par rapport à la seconde paroi de ladite colonne (1),
- ledit moyen d'amenée d'air chaud (2) est muni de moyens de contrôle de la température et de la vitesse, ledit moyen d'amenée d'air chaud (2) comprenant en outre à sa base : un compartiment (23) comportant une ouverture (21) permettant l'entrée d'air atmosphérique et, à son sommet : un cyclone (22) permettant une entrée d'air chaud dans le moyen d'amenée d'air chaud (2), de sorte que de l'air chaud soit introduit dans les gaines de séchage (4),
- ledit caisson d'air atmosphérique (9) est muni d'une entrée d'air atmosphérique (91), de sorte que de l'air atmosphérique introduit par ladite ouverture (91) traverse les gaines (4) de refroidissement de sorte à refroidir les granulés séchés qui se présentent à son contact et est évacué dans le compartiment (23) dudit moyen d'amenée d'air chaud (2),
- le compartiment (23) étant en communication avec le cyclone (22) dans ledit moyen d'amenée d'air chaud (2), de sorte que l'air réchauffé se trouvant dans le compartiment (23) est ensuite dépoussiéré par le cyclone (22) avant d'être recyclé dans ledit moyen d'amenée d'air chaud (2) et de pénétrer dans les gaines de séchage (4)
- lesdites gaines de séchage et de refroidissement (4) sont en outre disposées de sorte que l'espace au travers duquel les granulés s'écoulent est approximativement constant le long de la colonne.

2. Séchoir selon la revendication 1, **caractérisé en ce que** l'axe principal longitudinal (XX) des gaines (4) est perpendiculaire à la direction de l'écoulement des granulés dans le séchoir.

3. Séchoir selon la revendication 1 ou la revendication 2, **caractérisé en ce que** les extrémités des gaines (4), en contact avec les parois de la colonne de séchage (1) sont équipées, dans leur partie supérieure, de déflecteurs permettant de guider l'écoulement des granulés vers le centre de la colonne de séchage (1).

4. Séchoir selon l'une quelconque des revendications 1 à 3, **caractérisé en ce que** chaque gaine (4) possède une section de forme et de taille identiques.

5. Séchoir selon l'une quelconque des revendications 1 à 4, **caractérisé en ce que**, à l'intérieur des moyens d'amenée d'air chaud (2) et de sortie d'air (3) est disposé au moins un plancher étanche aux gaz, permettant de diviser chacun des moyens d'amenée d'air chaud (2) et de sortie d'air (3) en au moins deux compartiments, séparés de façon étanche, de sorte à pouvoir contrôler, dans chaque compartiment, la température et la vitesse d'amenée d'air dans la colonne de séchage (1) et d'évacuation d'air usé de la colonne de séchage (1).

6. Installation de fabrication de granulés à partir de matière première en poudre, en particulier pour la fabrication de compléments minéraux pour le sol ou l'alimentation animale, **caractérisée en ce qu'**elle comporte :
- des moyens de mélange d'au moins une matière première en poudre avec un liant sous forme liquide ;
- des moyens de mise en forme dudit mélange de poudre et de liant pour conformer ce mélange en un cordon cylindrique de diamètre défini ;
- des moyens de cisaillement aptes à fabriquer des granulés en sectionnant ledit cordon cylindrique selon des tronçons de longueur voisine de leur diamètre ;
- des moyens aptes à faire rouler les granulés obtenus sur eux-mêmes pour leur conférer une forme générale arrondie ou sensiblement arrondie ; et,
- un séchoir selon l'une des revendications 1 à 5 apte à sécher lesdits granulés arrondis.

7. Procédé de séchage de granulés obtenus à partir de matière première en poudre et d'un liant sous forme liquide, ledit procédé étant mis en oeuvre dans un séchoir selon l'une quelconque des revendications 1 à 5, **caractérisé en ce que** ledit procédé comprend les étapes successives suivantes :
(a) un traitement thermique des granulés par de l'air dont la température est comprise entre 80 et 100°C, pendant 10 à 30 minutes,
(b) un traitement thermique des granulés par de l'air dont la température est comprise entre 130 et 220°C, pendant 30 à 120 minutes, et
(c) un traitement thermique des granulés par de l'air dont la température est comprise entre 80°C et 175°C pendant 30 à 60 minutes,
de sorte que, à l'issue du traitement, les granulés présentent une humidité relative inférieure ou égale à 5%.

8. Procédé selon la revendication 7, **caractérisé en ce que** ledit procédé comprend une étape (d) de refroidissement à l'issue de l'étape (c), consistant à traiter les granulés par de l'air à température ambiante, jusqu'à ce que les granulés atteignent une température de 30 à 60 °C.

9. Procédé de fabrication de granulés à partir de matière première en poudre, en particulier pour la fabrication de compléments minéraux pour le sol ou l'alimentation animale, **caractérisé en ce qu'**il consiste :
- à mélanger au moins une matière première en poudre avec un liant sous forme liquide ;
- à soumettre ledit mélange de poudre et de liant à l'action d'un dispositif de mise en forme pour le conformer en cordon cylindrique de diamètre défini ;
- à fabriquer des granulés en sectionnant ledit cordon cylindrique selon des tronçons de longueur voisine de leur diamètre ;
- à faire rouler les granulés obtenus sur eux-mêmes pour leur conférer une forme générale arrondie ou sensiblement arrondie ; et,
- à sécher les granulés en mettant en oeuvre un procédé de séchage selon la revendication 7 ou la revendication 8.

10. Utilisation d'un séchoir tel que défini selon l'une quelconque des revendications 1 à 5, pour sécher des granulés comprenant au moins 90% en poids, par rapport au poids total du liant, d'un produit en poudre, et le complément en poids étant constitué d'un liant liquide.

## Patentansprüche

1. Durchlauftrockner für vor dem Trocknen verformbares Granulat, das aus einem Pulver und einem Bindemittel erhalten worden ist, wobei der Trockner
- eine senkrechte Trockensäule (1), in der das Granulat durch Schwerkraft von der Spitze der Säule bis zur Basis der Säule fließt,
- ein senkrechtes, in Bezug auf eine erste Wandung der eine Basis und eine Spitze aufweisenden Trockensäule (1) seitlich angeordnetes Mittel (2) zum Zuführen von Warmluft in die Trockensäule (1),
- ein senkrechtes, in Bezug auf eine zweite, der mit dem Mittel (2) zum Zuführten von Warmluft verbundenen ersten Wandung entgegengesetzte Wandung der besagten Säule seitlich angeordnetes Ablaßmittel (3) für verbrauchte, aus der Säule kommende Luft, und
- sogenannte Trockenschläuche (4), die in der Trockensäule (1) zwischen den Mitteln zum Zuführen von Warmluft (2) bzw. zum Ablassen der verbrauchten Luft (3) angeordnet sind, wobei Öffnungen (41, 42) in den Wandungen der Trockensäule (1) an den Enden der Schläuche (4) angebracht sind, um sie mit den Mitteln zum Zuführen von Warmluft (2) bzw. zum Ablassen der verbrauchten Luft (3) zu verbinden, wobei die Schläuche (4) einen Zylinder bilden, dessen gerade Mantellinie in einer zur Hauptlängsachse (XX) des Zylinders senkrechten Ebene eine in deren unterem Teil stumpfe Raute (5) bildet, wobei die Schläuche (4) in der Trockensäule (1) versetzt angeordnet sind,
aufweist,
**dadurch gekennzeichnet, daß**
- er sogenannte, den Trockenschläuchen ähnliche Kühlschläuche (4) aufweist, die an der Basis der Säule (1) angeordnet sind und zwischen dem Mittel zum Zuführen von Warmluft (2) und einem Kasten mit Umgebungsluft (9) kommunizieren, wobei der Kasten mit Umgebungsluft (9) getrennt und oberhalb des Mittels zum Ablassen der verbrauchten Luft (3) und seitlich in Bezug auf die zweite Wandung der besagten Säule (1) angeordnet ist,
- das Mittel zum Zuführen von Warmluft (2) mit Temperatur- und Geschwindigkeitssteuermitteln ausgestattet ist, wobei das Mittel zum Zuführen von Warmluft (2) an dessen Basis eine Kammer (23) mit einer den Eintritt von Umgebungsluft ermöglichenden Öffnung (21) und an dessen Spitze einen einen Eintritt warmer Luft in das Mittel zum Zuführen von Warmluft (2) ermöglichenden Zyklon (22) aufweist, so daß warme Luft in die Trockenschläuche (4) eingeleitet wird,
- der Kasten mit Umgebungsluft (9) mit einem Eingang für Umgebungsluft (91) versehen ist, so daß durch die Öffnung (91) eingeleitete Umgebungsluft die Kühlschläuche (4) durchläuft und so das mit ihr in Kontakt kommende getrocknete Granulat abkühlt und in die Kammer (23) des Mittels zum Zuführen von warmer Luft (2) abgelassen wird,
- wobei die Kammer (23) mit dem Zyklon (22) im Mittel zum Zuführen von Warmluft (2) kommuniziert, so daß die sich in der Kammer (23) befindende erwärmte Luft anschließend durch den Zyklon entstaubt wird, bevor sie in das Mittel zum Zuführen von Warmluft (2) zurückgeführt wird und in die Trockenschläuche (4) eintritt,
- wobei die Trocken- und die Kühlschläuche (4) darüber hinaus so angeordnet sind, daß der Raum, durch den das Granulat strömt, entlang der Säule näherungsweise konstant ist.

2. Trockner gemäß Anspruch 1, **dadurch gekennzeichnet, daß** die Hauptlängsachse (XX) der Schläuche (4) zur Fließrichtung des Granulats im Trockner senkrecht ist.

3. Trockner gemäß Anspruch 1 oder Anspruch 2, **dadurch gekennzeichnet, daß** die mit den Wandungen der Trockensäule (1) in Kontakt stehenden Enden der Schläuche (4) in deren oberen Teil mit Deflektoren ausgestattet sind, die ermöglichen, den Strom des Granulats zur Mitte der Trockensäule zu leiten.

4. Trockner gemäß einem der Ansprüche 1 bis 3, **dadurch gekennzeichnet, daß** jeder Schlauch (4) einen hinsichtlich Form und Größe identischen Querschnitt aufweist.

5. Trockner gemäß einem der Ansprüche 1 bis 4, **dadurch gekennzeichnet, daß** im Inneren des Mittels zum Zuführen von Warmluft (2) und des Mittels zum Ablassen von Luft (3) wenigstens ein gasdichter Boden angeordnet ist, der ermöglicht, jedes der beiden Mittel zum Zuführen von Warmluft (2) bzw. zum Ablassen von Luft (3) in wenigstens zwei, in abgedichteter Weise voneinander getrennte Kammern aufzuteilen, um in jeder Kammer die Temperatur und die Geschwindigkeit der Luftzufuhr in die Trockensäule (1) und der Abfuhr der verbrauchten Luft aus der Trockensäule (1) zu steuern.

6. Installation zum Herstellen von Granulat aus einem pulverförmigen Rohstoff, insbesondere zur Herstellung von Mineralstoffen für den Boden oder für Tierfutter, **dadurch gekennzeichnet, daß** sie
- Mittel zum Vermischen wenigstens eines pulverförmigen Rohstoffs mit einem Bindemittel in flüssiger Form,
- Mittel zum Formen der Mischung aus Pulver und Bindemittel, um die Mischung als zylindrischen Strang definierten Durchmessers zu formen,
- Schermittel, die dazu ausgelegt sind, das Granulat durch Abscheren in Abschnitten, deren Länge nahe deren Durchmesser ist, herzustellen,
- Mittel, die dazu ausgelegt sind, die erhaltenen Granulatstücke um sich selbst zu rollen, um ihnen eine im Allgemeinen runde oder annähernd runde Form zu geben, und
- einen Trockner gemäß einem der Ansprüche 1 bis 5, der dazu ausgelegt ist, das besagte runde Granulat zu trocknen,
aufweist.

7. Verfahren zum Trocknen von Granulat, das aus pulverförmigem Rohstoff und einem Bindemittel in flüssiger Form erhalten worden ist, wobei das Verfahren in einem Trockner gemäß einem der Ansprüche 1 bis 5 durchgeführt wird, **dadurch gekennzeichnet, daß** das Verfahren die aufeinanderfolgenden folgenden Schritte aufweist:
(a) eine Wärmebehandlung des Granulats mit Luft, deren Temperatur zwischen 80 und 100 °C beträgt, während 10 bis 30 Minuten,
(b) eine Wärmebehandlung des Granulats mit Luft, deren Temperatur zwischen 130 und 220 °C beträgt, während 30 bis 120 Minuten,
(c) eine Wärmebehandlung des Granulats mit Luft, deren Temperatur zwischen 80 und 175 °C beträgt, während 30 bis 60 Minuten,
so daß das Granulat am Ende der Behandlung eine relative Luftfeuchtigkeit von weniger als oder gleich 5% aufweist.

8. Verfahren gemäß Anspruch 7, **dadurch gekennzeichnet, daß** das Verfahren am Ende des Schritts (c) einen Kühlschrott (d) aufweist, der darin besteht, das Granulat mit Luft bei Umgebungstemperatur zu behandeln, bis das Granulat eine Temperatur von 30 bis 60 °C erreicht.

9. Verfahren zum Herstellen von Granulat aus einem pulverförmigen Rohstoff, insbesondere zur Herstellung von Mineralstoffen für den Boden oder für Tierfutter, **dadurch gekennzeichnet, daß** es darin besteht,
- wenigstens einen pulverförmigen Rohstoff mit einem Bindemittel in flüssiger Form zu vermischen,
- die Mischung aus Pulver und Bindemittel einer Verarbeitung in einer Vorrichtung zum Formen der Mischung als zylindrischen Strang definierten Durchmessers zuzuführen,
- das Granulat durch Abscheren in Abschnitten, deren Länge nahe deren Durchmesser ist, herzustellen,
- die erhaltenen Granulatstücke um sich selbst zu rollen, um ihnen eine im Allgemeinen runde oder annähernd runde Form zu geben, und
- das Granulat durch Durchführung eines Trockenverfahrens gemäß Anspruch 7 oder Anspruch 8 zu trocknen.

10. Venwendung eines gemäß einem der Ansprüche 1 bis 5 definierten Trockners, um Granulat zu trocknen, das wenigstens 90 Gewichtsprozent, bezogen auf das Gesamtgewicht des Bindemittels, eines pulverförmigen Stoffs enthält, wobei der Rest des Gewichts von einem flüssigen Bindemittel gebildet wird.

## Claims

1. A continuous dryer for granules which are malleable before drying, obtained from a powder and a binder, said dryer comprising:
- a vertical drying column (1), in which the granules flow by gravity from the top of the column, down to the base of the column,
- a vertical hot air feed means (2) in the drying column (1), arranged laterally with respect to a first wall of said drying column (1) comprising a base and a top,
- a vertical exhaust air discharge means (3) coming from the column, arranged laterally with respect to a second wall of said column, opposed to the first wall associated with the hot air feed means (2), and
- so-called drying ducts (4), arranged in the drying column (1) between the hot air feed (2) and air discharge (3) means, openings (41, 42) being formed in the walls of the drying column (1), at the ends of these ducts (4) so as to make the latter communicate with the hot air feed (2) and exhaust air discharge (3) means, the ducts (4) forming a cylinder whose generating line draws, in a plane perpendicular to the longitudinal main axis (XX) of said cylinder, a truncated diamond (5) in its lower part, said ducts (4) being staggered within the drying column (1), **characterized in that**:
- so-called cooling ducts (4), similar to the drying ducts, arranged at the base of the column (1) and communicating between said hot air feed means (2) and an atmospheric air box (9), said atmospheric air box (9) being separated from and arranged under said exhaust air discharge means (3) and laterally with respect to the second wall of said column (1),
- said hot air feed means (2) being provided with temperature and speed control means, said hot air feed means (2) further comprising at the base thereof: a compartment (23) including an opening (21) allowing the entry of atmospheric air, and at the top thereof: a cyclone (22) allowing an entry of hot air in the hot air feed means (2), so that hot air is introduced in the drying ducts (4),
- said atmospheric air box (9) is provided with an atmospheric air inlet (91), so that atmospheric air introduced through said opening (91) goes through the cooling ducts (4) in order to cool the dried granules that arrive in contact with it and is discharged into the compartment (23) of said hot air feed means (2),
- the compartment (23) being in communication with the cyclone (22) in said hot air feed means (2), so that the heated air in the compartment (23) is then dedusted by the cyclone (22) before being recycled in said hot air feed means (2) and entering into the drying ducts (4),
- said drying and cooling ducts (4) are further arranged so that the space through which the granules flow is approximately constant along the column.

2. The dryer according to claim 1, **characterized in that** the longitudinal main axis (XX) of the ducts (4) is perpendicular to the flowing direction of the granules in the dryer.

3. The dryer according to claim 1 or claim 2, **characterized in that** the ends of the ducts (4), in contact with the walls of the drying column (1), are equipped, at the upper part thereof, with baffles allowing to guide the flow of the granules towards the centre of the drying column (1).

4. The dryer according to any one of claims 1 to 3, **characterized in that** each duct (4) has a cross-section of identical shape and size.

5. The dryer according to any one of claims 1 to 4, **characterized in that**, inside the hot air feed (2) and air exit (3) means, is arranged at least one gas-tight floor, allowing to divide each of the hot air feed (2) and air exit (3) means into at least two compartments, tightly separated from each other, so as to be able to control, in each compartment, the temperature and speed of the air feed into the drying column (1) and of the exhaust air discharge from the drying column (1).

6. A plant for the manufacturing of granules from a powder raw material, in particular for the manufacturing of mineral compounds for ground or for animal feeding, **characterized in that** it includes:
- means for mixing at least one powder raw material with a liquid binder;
- means for shaping said powder and binder mixture adapted to shape this mixture as a cylindrical bead of definite diameter;
- shearing means adapted to manufacture granules by cutting said cylindrical bead into sections of length close to the diameter thereof;
- means adapted to make the obtained granules roll over themselves so as to provide them with a rounded or substantially rounded general shape; and
- a dryer according to one of claims 1 to 5 adapted to dry said rounded granules.

7. A method for the drying of granules obtained from a powder raw material and a liquid binder, said method being implemented in a dryer according to any one of claims 1 to 5, **characterized in that** said method comprises the following successive steps:
(a) heat treatment of the granules by air whose temperature is comprised between 80 and 100°C, during 10 to 30 minutes,
(b) heat treatment of the granules by air whose temperature is comprised between 130 and 220°C, during 30 to 120 minutes, and
(c) heat treatment of the granules by air whose temperature is comprised between 80 and 175°C, during 30 to 60 minutes,
so that, at the end of the treatment, the granules have a relative humidity lower than or equal to 5 %.

8. The method according to claim 7, **characterized in that** said method comprises a cooling step (d) at the end of step (c), consisting in treating the granules by air at ambient temperature, until the granules reach a temperature of 30 to 60°C.

9. The method for the manufacturing of granules from a powder raw material, in particular for the manufacturing of mineral compounds for ground or for animal feeding, **characterized in that** it consists in:
- mixing at least one powder raw material with a liquid binder;
- subjecting said powder and binder mixture to the action of a shaping device so as to shape it as a cylindrical bead of definite diameter;
- manufacturing granules by cutting said cylindrical bead into sections of length close to the diameter thereof;
- making the obtained granules roll over themselves, so as to provide them with a rounded or substantially rounded general shape; and
- drying the granules by implementing a drying method according to claim 7 or claim 8.

10. The use of a dryer as defined according to any one of claims 1 to 5, to dry granules comprising at least 90 % in weight, with respect to the total weight of the binder, of a power product, and the weight balance being composed of a liquid binder.
